# EUROPÄISCHE PATENTSCHRIFT

(11) **EP 2 708 642 B1**
(45) Veröffentlichungstag und Bekanntmachung des Hinweises auf die Patenterteilung: **15.01.2020**
(21) Anmeldenummer: 13183006.9
(22) Anmeldetag: 04.09.2013
(51) Int. Cl.: D07B 1/16

(54) **Drahtseil sowie ein Zwischenstück für dessen verspleissten Bereich**
Wire rope and a insert for its splice area
Câble en acier et pièce intermédiaire dans la région d'épissure

(30) Priorität: 17.09.2012 CH 17272012
(43) Veröffentlichungstag der Anmeldung: 19.03.2014
(62) Teilanmeldung aus: 17175841.0
(73) Patentinhaber: Fatzer AG Drahtseilfabrik, 8590 Romanshorn (CH)
(72) Erfinder: Nater, Christof, 8593 Kesswil (CH)
(74) Vertreter: Luchs, Willi

(56) Entgegenhaltungen:
- EP-A2- 1 457 596
- CH-A- 271 345
- DE-A1- 2 259 022
- GB-A- 2 090 305
- GB-A- 191 027 736
- US-A- 3 220 074
- US-A- 3 934 397
- Willibald A. Günthner: "Seilbahntechnik" In: "Seilbahntechnik", 1. April 1999 (1999-04-01), fml - Lehrstuhl für Fördertechnik Materialfluss Logistik - Technische Universität München, München, XP055087295, Seiten 1-127, * Seiten 7-15 *
- "AUF DIE SEELE KOMMT ES AN", INTERNATIONALE SEILBAHN RUNDSCHAU.REVUE INTERNATIONALE DES TELEPHERIQUES, BOHMANN, WIEN, AT, Nr. 1, 1. Februar 1993 (1993-02-01), Seiten 8-10, XP000345581,

## Beschreibung

Die Erfindung bezieht sich auf ein Drahtseil nach dem Oberbegriff des Anspruches 1.

Bei einem gattungsmässigen Drahtseil für Förderanlagen gemäss der Druckschrift EP-A-1 040 221 sind zwischen einem jeden benachbarten Paar von Litzen Füllelemente vorgesehen, welche aus einem polymeren oder elastomeren Werkstoff bestehen und eine orientierte molekulare Struktur aufweisen. Diesen Füllelementen ist jeweils ein verbreiterter Fussabschnitt zugeordnet, der den zwischen zwei Litzen und dem Kern gebildeten Raum ausfüllt und auf dem zentralen Kern aufliegen kann.

Bei einem Stahldraht-Litzenseil gemäss der Druckschrift EP-A-0 685 592 ist jeweils zwischen zwei benachbarten Drahtlitzen eine sich je über die Seillänge erstreckende bandförmige Einlage vorhanden, welche sich aus einem Kopfteil, einem Fussteil und einem dazwischen liegenden Mittelteil zusammensetzt. Die Fussteile sind dabei keilförmig mit einem gegen die Litzen öffnenden Winkel ausgebildet.

Gemäss der Druckschrift GB-A-2 090 305 ist eine Seele als Kernseil vorgesehen, auf der Einlagen sowie Litzen aufliegen. Damit ist zwischen dem Kernseil und den Litzen eine Linienauflage gegeben, was sich nachteilig auf die Lebensdauer des Seils auswirkt. Die Einlagen sind als Gesamtes gesehen mit einem Teil unmittelbar an das Kernseil anschliessend, indes der äussere Teil beabstandet zu diesem inneren Teil angeordnet ist, was zu einer Verringerung der Stabilität des Seils führt.

Ferner sind bei einer Pressklemme für ein Drahtseil gemäss dem Dokument US-A-3,220,074 drei Kernelemente derart geformt, dass diese jeweils aussen eine gerundete Oberfläche für das Anliegen in einer konischen Bohrungswand einer Hülse und jeweils zwei längliche Ausnehmungen aufweisen, in welche Litzen einlegbar sind. Diese Kernelemente sind vom einen zum andern Ende dicker ausgebildet, so dass diese gemeinsam formschlüssig in dieser Hülse festklemmbar sind. Solche Kernelemente eignen sich aber nicht zum Verspleissen eines Seils.

Die Aufgabe der vorliegenden Erfindung besteht demgegenüber darin, ein Drahtseil nach der eingangs erwähnten Gattung derart zu verbessern, dass mit ihm ohne Mehraufwand in dessen Herstellung eine höhere Lebensdauer erzielt wird und die im Betrieb entstehende Lärmerzeugung, wie Vibrationen, reduziert werden können.

Erfindungsgemäss ist diese Aufgabe durch ein Drahtseil nach den Merkmalen des Anspruchs 1 gelöst.

Damit ist dieses Drahtseil in Bezug auf eine erhöhte Lebensdauer optimal ausgelegt, denn mit diesen Massnahmen, die verseilten Litzen über einen bestimmten Umfangsbereich unmittelbar auf der Kunststoffseele aufliegen zu lassen bzw. die Einlagen jeweils innenseitig mit einem Abstand zur Kunststoffseele anzuordnen, sind überraschend positive Testresultate erzielt worden.

Weitere vorteilhafte Einzelheiten dieses Drahtseils im Rahmen der Erfindung sind in den abhängigen Ansprüchen definiert.

Mit einem Zwischenstück für die Verwendung bei einem Verspleissen eines Drahtseils ergibt sich ein gleichmässig zu- und abnehmender Seildurchmesser von maximal 8% des Nenndurchmessers, was sich positiv auf die Laufruhe des Seils auswirkt, und zudem lassen sich diese Zwischenstücke beim Verspleissen einfach einsetzen.

Ausführungsbeispiele sowie weitere Vorteile der Erfindung sind nachfolgend anhand einer Zeichnung näher erläutert. Es zeigt:
- Fig. 1: ein erfindungsgemässes Drahtseil im Querschnitt;
- Fig. 2: eine teilweise perspektivische Darstellung des Drahtseils in dem die beiden Enden zusammengefügten Verspleissbereich;
- Fig. 3: einen Längsschnitt des Drahtseils im Bereich gemäss Fig. 2;
- Fig. 4: einen Querschnitt des Drahtseils gemäss der Linie IV - IV nach Fig. 3; und
- Fig. 5: eine perspektivische Ansicht eines bei der Verspleissstelle gemäss Fig. 3 eingefügten Zwischenstücks.

Fig. 1 zeigt ein Drahtseil 10 mit mehreren aus verseilten Drähten 16 hergestellten Litzen 15, die um eine Kunststoffseele 11 herum verseilt sind und zwischen diesen längliche Einlagen 12 angeordnet sind. Diese sich über die gesamte Seillänge erstreckenden Einlagen 12 sind in ihrem Querschnitt derart geformt, dass sie sich annähernd bis zum Aussenumfang des Drahtseils 10 erstrecken. Dabei sind sie am Aussenumfang mit einem annähernd dem halben Seildurchmesser entsprechenden Radius R versehen, um zusammen mit den Litzen 15 annähernd einen gleichmässigen Aussendurchmesser zu bilden. In dem mit den Litzen 15 in Berührung stehenden Bereich weisen sie beidseitig jeweils einen den Litzen 15 entsprechenden Radius auf.

Solche Drahtseile 10 werden insbesondere als Zug- bzw. Förderseile mit hohen Belastungsanforderungen verwendet, beispielsweise bei Seilbahnen, welche an einem stationären Tragseil hängend geführt und mit einem Zugseil verbunden sind. Zug- bzw. Förderseile werden üblicherweise bei der oberen und unteren Station um Rollen geführt und als Endlos-Seile durch eine sogenannte Verspleissung von deren Enden ausgeführt oder durch eine Endbefestigung zusammengehalten, was nicht näher gezeigt ist.

Erfindungsgemäss liegen die verseilten Litzen 15 über einen bestimmten Umfangsbereich 11' unmittelbar auf der Kunststoffseele 11 auf, indes die Einlagen 12 jeweils innenseitig mit einem Abstand a zur Kunststoffseele 11 angeordnet sind.

Dieser Umfangsbereich 11' bei einer jeweiligen Litze 15, bei welchem sie unmittelbar auf der Kunststoffseele 11 aufliegt, entspricht bei Verwendung von insgesamt sechs Litzen einem Winkelbereich α von vorzugsweise zwischen 40° und 60°.

Die Abstände a zwischen den Einlagen 12 und der Kunststoffseele 11 sind jeweils so dimensioniert, dass diese mindestens annähernd jeweils einer Ausdehnung entsprechen, welche durch das nach einer gewissen Anfangsbetriebszeit des Drahtseiles in radialer Richtung nach aussen gerichtete Fliessen der Kunststoffseele 11 entsteht. Diese Ausdehnung bewegt sich je nach Durchmesser der Seele und Belastung des Drahtseils im Millimeterbereich.

Die Einlagen 12 weisen jeweils mit ihrem zwischen zwei Litzen 15 durchragenden innenseitigen Endteil 12' jeweils eine Dicke d' auf, die grösser als die Dicke d im schmälsten Bereich der jeweiligen Einlage 12 ist, wobei diese innenseitigen Endteile 12' ausserhalb eines gedachten Kreises 14 bei den Innenseiten der Litzen 15 enden, wie strichpunktiert gezeigt ist. Dieser innenseitige Endteil 12' der Einlagen 12 ist jeweils abgerundet, könnte aber auch elliptisch, als halbes Polygon oder sogar flach geformt sein.

Die Kunststoffseele 11 ist gegenüberliegend zu diesen Endteilen 12' mit Aussenflächen 11" versehen. Diese Aussenflächen 11" könnten im Prinzip mit Nuten mit einem sich nach innen erstreckenden annähernd gleichen Radius wie die Endteile 12' der Einlagen 12 und dabei wendelförmig um die Kunststoffseele 11 herum versehen sein, dies mit der gleichen Steigung wie die Litzen 15 verseilt sind, damit eine Überdeckung zwischen den Nuten und den Endteilen 12' über die gesamte Seillänge gewährleistet ist.

Die Kunststoffseele 11 ist stabförmig ausgebildet und bei der Herstellung derart aufgewärmt, dass sich die Litzen 15 mit ihrer gewellten Oberflächenstruktur durch Verformung des Umfangbereichs 11' der Kunststoffseele 11 ein formschlüssiges Aneinanderliegen ergibt.

Die Kunststoffseele 11, hergestellt aus einem Stab aus einem biegsamen Kunststoff, kann je nach Anwendung mit mindestens einer diesen Stab umgebenden Schicht aus einem gut verformbaren Kunststoff zusammengesetzt sein. Der Stab kann aber auch aus mehreren Kunststoffschichten bestehen.

Beim Verbinden der beiden Enden eines Drahtseils zwecks Herstellung eines endlosen Drahtseils mittels einer an sich herkömmlichen Verspleissung wird im Wesentlichen wie folgt vorgegangen:
1. Die beiden Drahtseilenden werden über eine bestimmte Länge nebeneinander gelegt.
2. Es werden bei beiden Drahtseilenden je über diese bestimmte Länge drei vorzugsweise nebeneinanderliegende Litzen 15 weggenommen, wobei bei beiden Enden dieselben Litzen abgewickelt werden.
3. Dann wird die Kunststoffseele 11 genauso bei beiden Drahtseilenden je über die gleiche Länge wie diese Litzen 15 weggenommen und abgeschnitten.
4. In der Folge werden je diese drei nebeneinanderliegenden Litzen bei beiden Enden an der Stelle der abgeschnittenen Kunststoffseele abgeschnitten, vorteilhaft beim einen Ende die zuerst weggenommenen Litzen und beim anderen Ende die drei nicht abgewickelten Litzen.
5. Anschliessend werden bei dem die drei noch längeren als die Seele vorhandenen Litzen des einen Seilendes einzeln anstelle der gleichen abgeschnittenen Litzen beim andern Seilende und vice versa jeweils über diese bestimmte Länge eingewickelt.
6. Diese Enden dieser ein- bzw. ausgewickelten Litzen sind beidseitig an je drei verschiedenen, genügend weit auseinanderliegenden Verspleissstellen 10' beim Seil gewählt. Sie verfügen über eine ausreichende noch frei vorstehende Länge, die jeweils mit einem Gummiband, mit Gummi ummantelte Schnüre und/oder ähnlichem umwickelt werden.
7. Sodann wird die Kunststoffseele jeweils bei diesen sechs Verspleissstellen 10' je um eine vorgegebene Distanz mittels entsprechenden Werkzeugen ausgedreht und abgeschnitten.
8. Nachher wird an diesen sechs Verspleissstellen 10' jeweils bei der herausgenommenen Seele diese zwei vorstehenden Litzen 15', 15" in die eine bzw. andere Richtung ins Zentrum des Seils mittels entsprechenden Werkzeugen eingedreht, dies bis zu der Stelle, wo die Seele abgeschnitten worden ist, sodann das Seil fertig verspleisst ist.

Damit ist eine an sich bekannte Spleissart im Detail erläutert worden. Es gibt aber noch andere Spleissarten, die von der Erfindung ebenfalls umfasst sind, aber nicht noch näher erläutert sind.

Es sind, wie in Fig. 2 bis Fig. 5 veranschaulicht ist, an diesen sechs Stellen 10', bei denen jeweils diese zwei Litzen 15', 15" in die eine bzw. andere Richtung ins Zentrum des Seils eingedreht sind, je ein vorgeformtes Zwischenstück 20 eingelegt, damit der Aussendurchmesser des Drahtseils 10 bei dieser Stelle 10' nach Norm maximal 8% grösser sein kann. Bei diesem vorgeformten Zwischenstück 20 sind in seiner Längsrichtung verlaufende Nuten 22, 23, 24 und eine Ausnehmung 21 vorgesehen, wobei in den Nuten die Litzen 15 eingelegt bzw. geführt sind. Diese Ausnehmung 21 und die Nuten 22, 23, 24 sind im Querschnitt jeweils mit einem über die gesamte Länge gleichbleibenden Radius versehen, welcher bei der Ausnehmung 21 dem halben Durchmesser der Seele 11 bzw. bei den Nuten 22, 23, 24 jeweils dem halben Durchmesser der Litzen 15 entspricht.

Dabei sind diesem länglichen Zwischenstück 20 bei seinen beiden Enden je eine dünne Wand 20' zugeordnet, welche bei den von aussen ins Zentrum verlaufenden Litzen 15', 15", wie in Fig. 3 ersichtlich ist, zu liegen kommen. Demgegenüber ist dieses Zwischenstück 20 gegen die Mitte hin entsprechend dicker als an den Enden ausgebildet, dies bei einer kontinuierlichen Veränderung der Dicken von aussen nach innen. Die Wände 20' sind abhängig vom Seildurchmesser gestaltet

Es sind diese jeweils ins Zentrum eingedrehten Litzen 15', 15" über den im Innern befindlichen Bereich mit einem Spleissband 17 umwickelt, damit diese Litzen 15', 15" zum einen über einen höheren Reibungskoeffizienten verfügen und zum andern, dass ihre Durchmesser jeweils annähernd demjenigen der Kunststoffseele 11 entsprechen. Bei diesem Spleissband 17 handelt es sich um armierten Gummi oder ähnlichem.

Je nach Litzenanzahl pro Seil kann diese Anzahl von einzusetzenden Zwischenstücken 20 variieren. Bei einem mit sieben oder acht Litzen versehenen Seil wären dann entsprechend acht solcher Zwischenstücke mit einer unterschiedlichen Form vorgesehen.

Die Erfindung ist mit dem obigen Ausführungsbeispiel ausreichend dargetan. Sie könnte aber noch durch weitere Varianten veranschaulicht sein. So könnte das Zwischenstück mit einem oder mehreren Drähten in ihrem Innern verstärkt sein. Zudem könnte es aussen eine separate Schicht aufweisen, welche aus einem Material bestehen würde, durch welche die Litzen in dieser Schicht optimal einbettet und geschmiert wären.

## Patentansprüche

1. Drahtseil, mit mehreren aus verseilten Drähten (16) bestehenden Litzen (15), die zwischen länglichen Einlagen (12) angeordnet sind, welche sich annähernd bis zum Aussenumfang des Drahtseils (10) erstrecken und in dem mit den Litzen (15) in Berührung stehenden Bereich beidseitig jeweils einen den Litzen (15) angepassten Radius aufweisen, **dadurch gekennzeichnet, dass**
die Litzen (15) um eine Kunststoffseele (11) herum verseilt und dabei über einen bestimmten Umfangsbereich (11') unmittelbar auf der Kunststoffseele (11) aufliegen, währenddem die Einlagen (12) jeweils innenseitig bei ihrem Endteil (12') mit einem Abstand (a) zur Kunststoffseele (11) angeordnet sind und mit ihrem zwischen zwei Litzen (15) durchragenden innenseitigen Endteil (12') jeweils eine Dicke (d') aufweisen, die grösser als die Dicke (d) im schmälsten Bereich der jeweiligen Einlage (12) ist.

2. Drahtseil nach Anspruch 1, **dadurch gekennzeichnet, dass** die radialen Abstände (a) zwischen den Einlagen (12) und der Kunststoffseele (11) jeweils so dimensioniert sind, dass diese mindestens jeweils annähernd einer Ausdehnung entsprechen, welche durch das Fliessen der Kunststoffseele (11) nach einer gewissen Anfangsbetriebszeit des Drahtseiles (10) in radialer Richtung nach aussen entsteht.

3. Drahtseil nach Anspruch 1 oder 2, **dadurch gekennzeichnet, dass** die innenseitigen Endteile (12') ausserhalb eines gedachten Kreises (14) bei den Innenseiten der Litzen (15) enden.

4. Drahtseil nach Anspruch 3, **dadurch gekennzeichnet, dass** der innenseitige Endteil (12') der Einlagen (12) jeweils abgerundet ist und die Kunststoffseele (11) gegenüberliegend mit Nuten bei den Aussenflächen (11") mit jeweils einem annähernd gleichen Radius versehen ist, wobei diese Nuten jeweils wendelförmig um die Kunststoffseele herum verlaufen.

5. Drahtseil nach einem der vorhergehenden Ansprüche 1 bis 4, **dadurch gekennzeichnet, dass** der Umfangsbereich (11'), bei welchem die verseilten Litzen (15) unmittelbar auf der Kunststoffseele (11) aufliegen, bei Verwendung von sechs Litzen einen Winkelbereich (α) von bis zu 60° aufweist.

## Claims

1. A wire cable comprising a number of strands (15) made of stranded wires (16), which are arranged between these elongate inserts (12), which extend almost to the outer periphery of the wire cable (10) and in the region in contact with the strands (15) respectively have on both sides a radius matched to the strands (15), **characterised in that**
the strands (15) are stranded around a plastic core (11) and therewith lie directly over the plastic core (11) over a specific peripheral region (11'), while the inserts (12) are respectively arranged on the inside with their end part (12') a distance (a) away from the plastic core (11) and respectively have with their end part (12') projecting between two strands (15) a respective thickness (d'), which is greater than the thickness (d) in the narrowest region of the respective insert (12).

2. The wire cable according to Claim 1, **characterised in that** the radial distances (a) between the inserts (12) and the plastic core (11) are respectively dimensioned such that the latter respectively correspond at least approximately to an expansion produced by the flow of the plastic core (11) to the outside in the radial direction after a specific initial operating time of the wire cable (10).

3. The wire cable according to Claim 1 or 2, **characterised in that** the inside end parts (12') ending outside of a notional circle (14) on the insides of the strands (15).

4. The wire cable according to Claim 3, **characterised in that** the inside end part (12') of the inserts (12) is respectively rounded and the plastic core (11) at the outer surfaces (11") opposite with grooves is each provided with almost the same radius, wherein these grooves respectively running helically around the plastic core.

5. The wire cable according to any of the preceding Claims 1 to 4, **characterised in that** the peripheral region (11'), in which the stranded strands (15) lie directly over the plastic core (11) have an angular range (a) of preferably up to 60° when using six strands.

## Revendications

1. Câble en fil métallique, comprenant plusieurs torons (15) constitués de fils (16) torsadés, qui sont disposés entre des inserts (12) longitudinaux, qui s'étendent à peu près jusqu'au pourtour extérieur du câble (10) en fil métallique et qui ont, dans la partie en contact avec les torons (15), des deux côtés, respectivement, un rayon adapté aux torons (15), **caractérisé en ce que**
les torons (15) sont torsadés tout autour d'une âme (11) en matière plastique et s'appliquent ainsi, par une partie (11') de pourtour définie, directement à l'âme (11) en matière plastique, tandis que les inserts (12) sont disposés chacun du côté intérieur, en ayant leurs parties (12') d'extrémité à une distance (a) de l'âme (11) en matière plastique et ont, par leur partie (12') d'extrémité, du côté intérieur pénétrant entre deux torons (15), chacun une épaisseur (d'), qui est plus grande que l'épaisseur (d) dans la partie la plus étroite de l'insert (12) respectif.

2. Câble en fil métallique suivant la revendication 1, **caractérisé en ce que** les distances (a) radiales, entre les inserts (12) et l'âme (11) en matière plastique, ont chacune des dimensions telles qu'elles correspondent au moins chacune à peu près à une expansion, qui se crée vers l'extérieur en direction radiale, après un certain temps d'utilisation initiale du câble (10) en fil métallique, par le fluage de l'âme (11) en matière plastique.

3. Câble en fil métallique suivant la revendication 1 ou 2, **caractérisé en ce que** la partie (12') d'extrémité du côté intérieur se termine à l'extérieur d'un cercle (14) imaginaire aux côtés intérieurs des torons (15).

4. Câble en fil métallique suivant la revendication 3, **caractérisé en ce que** la partie (12') d'extrémité du côté intérieur des inserts (12) est arrondie et l'âme (11) en matière plastique est pourvue en face de rainures aux surfaces (11") extérieures, ayant chacune à peu près le même rayon, ces rainures s'étendant chacune hélicoïdalement tout autour de l'âme en matière plastique.

5. Câble en fil métallique suivant l'une des revendications 1 à 4 précédentes, **caractérisé en ce que** la partie (11') de pourtour, dans laquelle les torons (15) torsadés s'appliquent directement à l'âme (11) en matière plastique, a, lorsque six torons sont utilisés, une plage (α) angulaire allant jusqu'à 60°.
